# EUROPÄISCHE PATENTSCHRIFT

(11) **EP 3 032 201 B1**
(45) Veröffentlichungstag und Bekanntmachung des Hinweises auf die Patenterteilung: **05.02.2020**
(21) Anmeldenummer: 15198707.0
(22) Anmeldetag: 09.12.2015
(51) Int. Cl.: F25D 25/02

(54) **KÜHL- UND/ODER GEFRIERGERÄT**
REFRIGERATION AND/OR FREEZER DEVICE
APPAREIL DE RÉFRIGERATION ET/OU DE CONGÉLATION

(30) Priorität: 09.12.2014 DE 102014018185; 20.11.2015 DE 102015015181
(43) Veröffentlichungstag der Anmeldung: 15.06.2016
(73) Patentinhaber: Liebherr-Hausgeräte Ochsenhausen GmbH, 88416 Ochsenhausen (DE)
(72) Erfinder: AUMANN, Peter, 88487 Baltringen (DE)
(74) Vertreter: Herrmann, Uwe

(56) Entgegenhaltungen:
- EP-A1- 1 749 793
- EP-A1- 2 629 034
- WO-A1-2007/119976
- JP-A- 2004 085 056
- JP-A- 2010 038 499
- US-A- 3 722 975
- US-A- 3 975 071

## Beschreibung

Die vorliegende Erfindung betrifft ein Kühl- und/oder Gefriergerät mit wenigstens einem Gerätekorpus und mit wenigstens einem gekühlten Innenraum, der sich in dem Gerätekorpus befindet, wobei sich in dem gekühlten Innenraum zumindest eine Schublade befindet, die aus dem gekühlten Innenraum ausziehbar und in diesen einschiebbar ist.

Insbesondere bei hohen Kühl- bzw. Gefriergeräten ist es vor allem für kleinere Personen schwierig, in die oben befindlichen Schubladen zu greifen bzw. hineinzusehen. Um die Ware zu entnehmen, muss über den Schubladenrand und in die Schublade eingegriffen werden.

Um den Zugriff auf die in einem Kühl- bzw. Gefriergerät oben gelagerte Ware zu erleichtern, ist es aus dem Stand der Technik bekannt, die Schublade durch eine Klappe zu ersetzen. Diese wird geöffnet und die Ware kann entnommen bzw. auf eine Glasplatte oder auf einen Rost gelegt werden.

Bei einer derartigen Ausgestaltung eines Kompartimentes mit einer Klappe besteht zwar der Vorteil, dass das vorne liegende Kühl- bzw. Gefriergut gut erreichbar ist, dass jedoch die Ware im hinteren Bereich nicht oder nur noch schwer erreicht werden kann. Abgesehen davon besteht bei einer Ausgestaltung des Aufnahmebereichs in Form einer Schublade der Vorteil einer Entnahmemöglichkeit, indem die Schublade insgesamt ausgezogen wird, was bei einer bloßen Klappe als Verschlusselement nicht der Fall ist.

Der vorliegenden Erfindung liegt die Aufgabe zu Grunde, ein Kühl- und/oder Gefriergerät der eingangs genannten Art derart weiterzubilden, dass eine gute Zugängigkeit einer vergleichsweise weit oben angeordneten Schublade gewährleistet ist.

In der JP 2010 038499 A ist ein Gerät nach dem Oberbegriff des Anspruchs 1 offenbart.

Diese Aufgabe wird durch ein Kühl- und/oder Gefriergerät mit den Merkmalen des Anspruchs 1 gelöst.

Danach ist vorgesehen, dass das Kühl- und/oder Gefriergerät zumindest eine Führung aufweist, mittels derer die Schublade beim Ausziehen und beim Einschieben aus dem bzw. in den gekühlten Innenraum geführt wird, wobei die Führung derart ausgebildet ist, dass diese in Auszugrichtung der Schublade, d.h. in Tiefenrichtung des Gerätes von hinten nach vorne ansteigt. Des Weiteren ist zumindest eine Auflage vorgesehen, auf der die Schublade im ausgezogenen Zustand aufliegt.

Durch die Ausgestaltung der Führung wird erreicht, dass die Schublade beim Ausziehvorgang in ihrem hinteren Bereich relativ zu dem vorderen Bereich angehoben wird, wenn die Schublade aus dem gekühlten Innenraum herausgezogen wird. Dadurch kommt es zu einer Schrägstellung der Schublade, d.h. die Schublade kippt mit ihrem vorderen Bereich nach unten, was den Vorteil mit sich bringt, dass die Zugänglichkeit der Schublade gegenüber einer Ausführung, bei der die Schublade in einer horizontalen Stellung verbleibt, verbessert ist.

Die wenigstens eine Auflage verhindert, dass die Schublade im ausgezogenen Zustand zu weit nach unten kippt und damit gegebenenfalls Kühl- bzw. Gefriergut aus der Schublade herausfällt.

Die Schublade des erfindungsgemäßen Kühl- und/oder Gefriergeräts verfügt weiterhin über einen Boden, wobei der Boden so ausgebildet ist, dass der Boden im eingeschobenen Zustand der Schublade zu der Führung im hinteren Bereich der Schublade einen kleineren Abstand aufweist als im vorderen Bereich der Schublade. Des Weiteren ist eine Auflage vorgesehen ist, auf der die Schublade im ausgezogenen Zustand aufliegt.

Der Boden der Schublade verläuft in deren eingeschobenen Zustand nicht horizontal, sondern steigt ausgehend von der Schubladenfront nach hinten an. Die Schublade ist im ausgezogenen Zustand schräg nach vorne gekippt und somit deren Innenraum für einen Nutzer gut zugänglich.

Vorzugsweise wird die Auflage durch einen Ablageboden gebildet, der sich in dem gekühlten Innenraum befindet und auf dem Schublade aufliegt oder der unterhalb der Schublade angeordnet ist.

Es ist ein Vorsprung vorgesehen, der in der Führung aufgenommen ist und in dieser läuft, wenn die Schublade bewegt wird.

Die Führung ist an der Schublade oder auch an einem nicht mit der Schublade bewegten Teil des Gerätes angeordnet. Ist die Führung an der Schublade angeordnet, ist der Vorsprung, der in der Führung läuft, ortsfest an einem Ablageboden angeordnet. Befindet sich der Vorsprung an der Schublade, ist die Führung ortsfest angeordnet, d.h. sie bewegt sich nicht mit der Schublade mit.

Denkbar ist es weiterhin, dass es sich bei dem nicht mit der Schublade bewegten Teil des Gerätes um einen Ablageboden handelt, an dem die Führung oder der Vorsprung lösbar oder unlösbar befestigt ist.

Die Führung bzw. der Vorsprung kann einen integralen Bestandteil des Ablagebodens darstellen oder auch in geeigneter Weise mit dem Ablageboden verbunden sein.

Als eine mögliche Verbindungstechnik kommt in Betracht, dass die Führung oder der Vorsprung durch eine Steckverbindung an dem Ablageboden befestigt ist.

So ist es bspw. denkbar, dass beidseitig des Ablagebodens, d.h. auf der rechten und linken Seite des Ablagebodens, jeweils Führungen auf den Ablageboden gesteckt sind.

Dies bedeutet, dass in diesem Fall die Führungen in Aufsteckteilen angeordnet sind, die seitlich auf den Ablageboden aufgesteckt werden.

In einer bevorzugten Ausgestaltung der Erfindung ist vorgesehen, dass die Führung ortsfest angeordnet ist und dass sich an der Schublade vorzugsweise beidseitig zumindest ein Vorsprung befindet, der in der jeweiligen Führung läuft. Vorzugsweise befindet sich dieser Vorsprung im hinteren Bereich der Schublade, vorzugsweise im hinteren Drittel in Tiefenrichtung der Schublade und vorzugsweise ganz hinten an der Schublade. Vorzugsweise sind die Vorsprünge nach außen hin abstehend und insbesondere an den Schubladenseitenwandungen angeordnet.

Befindet sich die Führung an der Schublade und der Vorsprung am Ablageboden, ist der Vorsprung vorzugsweise in einem vorderen Bereich des Innenbehälters oder eines sonstigen relativ zur Schublade ortsfesten Teils und vorzugsweise im in Tiefenrichtung vorderen Drittel des Innenbehälters, des Ablagebodens etc. angeordnet.

In diesem Fall befindet sich die Führung vorzugsweise außen an den beiden gegenüberliegenden Seitenwandungen der Schublade.

Wie oben ausgeführt besteht eine bevorzugte Ausgestaltung der Erfindung darin, dass der Vorsprung oder die Führung durch eine Steckverbindung an dem Ablageboden befestigt ist. So ist es bspw. denkbar, auf die beiden gegenüberliegenden Seiten, d.h. rechts und links, auf den Ablageboden jeweils ein Aufsteckteil aufzustecken, in dem sich die Führung oder der Vorsprung befindet.

In einer weiteren Ausgestaltung der Erfindung ist vorgesehen, dass der genannte Ablageboden die Auflage bildet, die ein zu starkes Kippen der Schublade im ausgezogenen Zustand verhindert. Auch ist es denkbar, dass die Auflage durch ein anderes Teil gebildet wird, bspw. durch ein Teil, das an dem Ablageboden angeordnet und bspw. auf diesen aufgesteckt ist.

Auch ein Teil des Innenbehälters kommt als Auflage in Betracht.

Die Führung kann einen Anschlag aufweisen, der derart ausgebildet ist, dass er die Bewegung der Schublade in Auszugrichtung über den Anschlag hinaus verhindert. Dieser Anschlag verhindert somit ein versehentliches, komplettes Herausziehen der Schublade aus dem gekühlten Innenraum.

Denkbar ist es, dass die Führung als Nut ausgebildet ist und dass der Anschlag durch ein geschlossenes Nutende gebildet wird.

An diesem Nutende schlägt ein Vorsprung an, der relativ zu der Führung bewegt wird, wenn die Schublade ausgezogen oder eingeschoben wird.

In einer weiteren Ausgestaltung der Erfindung ist vorgesehen, dass die Führung und/oder der Anschlag so ausgebildet ist, dass die Schublade aus dem gekühlten Innenraum vollständig entnehmbar ist. Dies kann bspw. dadurch realisiert werden, dass die Führung in einem Teilbereich offen ist, so dass der Vorsprung, der relativ zu der Führung bewegbar ist, aus der Führung entnommen werden kann und somit auch die gesamte Schublade aus dem gekühlten Innenraum genommen werden kann.

Durch die vorliegende Erfindung ist es möglich, die Vorteile einer Schublade zu nutzen, und gleichzeitig größere Nachteile bzgl. des Eingriffes bzw. der Einsicht in den Schubladeninhalt zu vermeiden.

Vorzugsweise wird durch eine definierte seitliche Führung die Schublade beim Auszug mit ihrem vorlaufenden Ende, d.h. mit ihrem frontseitigen Ende, langsam abgesenkt und gleichzeitig mit ihrem hinteren Ende angehoben.

Wie ausgeführt, besteht eine bevorzugte Variante der Erfindung darin, Aufsteckteile zu verwenden, in denen die Führung angeordnet ist und die bspw. auf einer Glasplatte montiert werden. Um das Gleitverhalten zu optimieren, kann bei dieser Ausführung eine optimale Materialpaarung zwischen Führung und Schublade gewählt werden.

Die Führung kann auch einen integralen Bestandteil des Ablagebodens darstellen.

Stellt die Führung, oder der Vorsprung der in der Führung läuft, keinen integralen Bestandteil des Ablagebodens dar, sind diese beispielsweise durch Form- oder Kraft- oder Stoffschluss an dem Ablageboden befestigt.

Weitere Einzelheiten und Vorteile der Erfindung werden anhand eines in der Zeichnung dargestellten Ausführungsbeispiels näher erläutert. Es zeigen:
- Figur 1:: eine perspektivische Ansicht eines Ablagebodens mit aufgesteckten Führungen,
- Figur 2:: eine perspektivische Ansicht der Schublade mit seitlich vorstehenden Vorsprüngen,
- Figur 3:: eine perspektivische Ansicht der Schublade mit Führungen im auf dem Ablageboden aufliegenden Zustand,
- Figur 4:: eine perspektivische Ansicht der Schublade im ausgezogenen Zustand,
- Figur 5:: eine Seitenansicht der Schublade im ausgezogenen Zustand mit dem die Führung fixierenden Innenbehälter,
- Figur 6:: eine perspektivische Ansicht der Schublade im aus der Führung entfernten Zustand,
- Figur 7:: eine weitere perspektivische Ansicht eines Ablagebodens mit aufgesteckten Führungen,
- Figur 8:: eine schematische Seitenansicht der Schublade mit nach hinten ansteigendem Boden und
- Figur 9:: eine weitere perspektivische Ansicht eines Ablagebodens mit aufgesteckten Führungen und frontseitig angeordneten Rollen.
- Figuren 1-8: zeigen eine Ausführungsform aus dem Stand der Technik.

Figur 1 zeigt mit dem Bezugszeichen 10 einen Ablageboden, der bspw. in Form einer Glasplatte ausgeführt sein kann aber auch jedes andere Material aufweisen kann. Der Ablageboden kann bspw. als durchgehende Platte oder auch als Rost ausgebildet sein.

Wie dies weiter aus Figur 1 hervorgeht, sind seitlich auf den Ablageboden 10 Teile 20 aufgesteckt, die jeweils eine Nut aufweisen, in denen der rechte und linke Randbereich bzw. Kante des Ablagebodens 10 aufgenommen ist.

Wie dies weiter aus Figur 1 hervorgeht, befinden sich in diesen Teilen 20 jeweils eine ansteigende Nut 22, die die Führungen zur Aufnahme eines Vorsprunges der Schublade bilden. Die offenen Seiten der beidseitigen Nuten 22 sind einander zugewandt.

Aus Figur 1 geht weiter hervor, dass die als Nut ausgebildete Führung 22 über einen wesentlichen Abschnitt ihrer Länge ansteigend angeordnet ist, d.h. von hinten nach vorne ansteigt. Im vordersten Endbereich, der mit dem Bezugszeichen 24 gekennzeichnet ist, ist die Nut 22 nach unten offen, so dass die Schublade komplett entnommen werden kann. Das Bezugszeichen 26 kennzeichnet einen Anschlag in Form des Nut- bzw. Führungsendes. Dieser verhindert, dass die Schublade versehentlich komplett aus der Führung entnommen wird und damit ggf. herabfällt.

Das Bezugszeichen 25 kennzeichnet eine Einführschräge, die nach hinten ansteigt und die zum Einsetzen der Schublade 30 dient.

Figur 2 zeigt in einer perspektivischen Ansicht die Schublade 30. Die Schublade 30 weist einen Aufnahmeraum auf, der durch einen Boden, eine Front, eine Rückwandung und zwei seitliche Wandungen 32 begrenzt ist. Von diesen Wandungen 32 jeweils nach außen, d.h. von dem Schubladeninnenraum abgewandt erstreckt sich jeweils ein Vorsprung 34, der vorzugsweise einen integralen Bestandteil der Schublade bzw. der Schubladenseitenwand 32 darstellt.

Wie dies aus Figur 3 hervorgeht, ist im eingesetzten Zustand der Schublade der Vorsprung 34 in der Führung 22 aufgenommen.

Wie dies aus Figur 2 hervorgeht, befindet sich der Vorsprung 24 hinten, d.h. im hintersten Bereich der Seitenwandungen 32 der Schublade 30.

Figur 3 zeigt den Zustand, in dem die Schublade 30 vollständig eingeschoben ist. In diesem vollständig eingeschobenen Zustand der Schublade 30 liegt der Vorsprung 34 im hinteren Ende der Nut bzw. ortsfesten Führung 22 an.

Die Schublade 30 liegt im Übrigen auf dem Ablageboden 10, der vorzugsweise als Glasplatte ausgebildet ist auf.

Wird nun die Schublade 30 ausgehend von dem in Figur 3 dargestellten Zustand nach rechts bewegt, d.h. aus dem gekühlten Innenraum ausgezogen, wird auf Grund der ansteigenden Nut bzw. Führung 22 der hintere Bereich der Schublade angehoben und gleichzeitig der vordere Bereich, d.h. der frontseitige Bereich der Schublade abgesenkt. Da die Schublade 30 vorne auf der Glasplatte 10 oder einem sonstigen Ablageboden bzw. Auflage aufliegt, entsteht somit eine Kippbewegung, durch die die Schublade in ihrer Frontseite abgesenkt wird. Das Maß dieser Absenkung kann je nach Gerätehöhe individuell ausgelegt werden. Gleichzeitig entstehen dadurch keine Varianten bei der Schublade.

Figur 4 zeigt den Zustand, in dem die Schublade 30 vollständig ausgezogen ist. Wie dies aus Figur 4 ersichtlich ist, befindet sich in diesem Zustand der Anschlag 34 am vorderen Endbereich 26 der Nut bzw. Führung 22, wodurch eine weitere Bewegung des Vorsprungs 34 nach vorne verhindert wird, so dass die Schublade 30 nicht aus dem gekühlten Innenraum herausfallen kann.

Der vordere Endbereich 10', d.h. die Vorderkante des Ablagebodens 10 bildet die Auflage, auf der die Schublade 30 zumindest im ausgezogenen Zustand aufliegt, so dass diese nicht zu weit nach unten kippt.

Wie oben ausgeführt ist es denkbar, dass die Führung einen integralen Bestandteil des Innenbehälters darstellt. In diesem Falle bedarf es keiner gesonderten Fixierung der Führung.

Stellt die Führung jedoch keinen integralen Bestandteil des Innenbehälters dar, ist sicherzustellen, dass die Führung inklusive der Glasplatte bzw. des Ablagebodens nicht insgesamt kippt, wenn die Schublade 30 sich gemäß Figur 4 im ausgezogenen Zustand befindet. Denkbar ist es, dass durch den Innenbehälter oder einer Innenbehälterrippe 100 oder dergleichen die Führung gegen eine Kippen gesichert ist.

Wie dies aus Figur 5 hervorgeht, kann eine Behälterrippe 100 die Führung von oben sichern, d.h. eine Bewegung nach oben verhindern. In diesem Fall ist die Führung einschließlich der Glasplatte bzw. des sonstigen Ablagebodens in einer Ausnehmung 110 des Innenbehälters gesichert. Dies ergibt sich bspw. aus Figur 5. Ein nach oben Bewegen bzw. Kippen der Führung und des Bodens wird somit verhindert.

Soll die Schublade 30 ausgebaut werden, wird die Schublade ausgehend von dem Zustand gemäß Figur 4 oder 5 vorne nach oben bewegt. Dies hat zur Folge, dass der Vorsprung 34 aus dem U-förmig ausgestalteten Nutende 26 bzw. aus dem Anschlag 26 herausbewegt wird und dann durch den nach unten offenen Bereich 24 die Vorsprünge 34 aus der Führung entnommen werden können.

Somit kann die Schublade 30 von der Führung gelöst werden und aus dem Gerät entnommen werden. Beim Einbau wird die Schublade über die in Figur 1 mit dem Bezugszeichen 25 gekennzeichnete Schräge wieder eingeführt. Die Anschläge 34 werden somit entlang der Schräge 25 nach oben geschoben und sodann weiter nach hinten in die Führung 22 eingeschoben, so dass die Schublade wieder in der Führung aufgenommen ist.

Wie bereits oben ausgeführt ist es auch denkbar, nicht die Anschläge, sondern die Führung an der Schublade anzuordnen.

Dazu kann eine Führung bspw. auf die seitlichen Wandung 32 aufgesetzt werden oder einen integralen Bestandteil dieser seitlichen Wandungen 32 der Schublade 30 bilden.

Der oder die Vorsprünge sind dann ortsfest angeordnet und können bspw. einen integralen Bestandteil des Innenbehälters, eines Ablagebodens oder eines sonstigen Teils des Gerätes bilden. Auch in diesem Fall verläuft die Führung von hinten nach vorne ansteigend. Auch bei dieser Ausführungsform führt diese Anordnung der Führung dazu, dass beim Ausziehen der Schublade deren hinterer Bereich angehoben wird, während der vordere Bereich nach unten gekippt wird.

Vorzugsweise befindet sich in diesem Fall der Vorsprung in einem vorderen Bereich des Ablagebodens, des Innenbehälters oder dergleichen. In diesem Fall ist somit im eingeschobenen Zustand der Anschlag in dem Bereich der Führung aufgenommen, der zu der Frontseite der Schublade gerichtet ist.

Figur 7 zeigt eine weitere perspektivische Ansicht des Ablagebodens gemäß Figur 1, wobei dieselben Elemente mit denselben Bezugszeichen versehen sind, wie in Figur 1.

Aus Figur 8 geht eine Ausführungsform hervor, bei der nicht die Führung 22, sondern der Schubladenboden B relativ zur Horizontalen geneigt ist.

Die Führung 22 verläuft horizontal. In dem in Figur 8 gezeigten Zustand ist der Abstand zwischen dem Boden B und der Führung 22 im hinteren Bereich der Schublade 30, d.h. in dem linken Bereich gemäß Figur 8 kleiner als in dem rechts dargestellten frontseitigen Bereich der Schublade.

In der Führung 22 läuft jeweils ein an den beiden Schubladenseiten außen angeordneter Vorsprung 34.

Wird die Schublade ausgehend von ihrer dargestellten eingeschobenen Position nach rechts ausgezogen, führt dies dazu, dass sich eine zunehmende Schrägstellung der Schublade 30 ergibt.

Aus Figur 9 ist schließlich eine erfindungsgemäße Weiterbildung der Ausführung gemäß Figur 1 ersichtlich. Zusätzlich zu den Führungen ist frontseitig eine Leiste L aufgesteckt, die mit Rollen R versehen ist. Diese Rollen sind beidseitig angeordnet, d.h. vor beiden der Führungen 22. Die Rollen R befinden sich im frontseitigen Bereich des Ablagebodens 10 und aus Sicht des vor dem Gerät stehenden Nutzers vor den aufgesteckten Führungen 20. Bei Ausziehen der Schublade läuft diese auf den Rollen R ab.

Pro Seite können auch mehrere Rollen vorgesehen sein. Die Rollen können in der Leiste L eingebettet sein, wie dies aus der Figur hervorgeht. Sie können jedoch auch unabhängig von einer solchen Leiste angeordnet werden.

## Patentansprüche

1. Kühl- und/oder Gefriergerät mit
einem Gerätekorpus,
einem gekühlten Innenraum, der sich in dem Gerätekorpus befindet,
einer Schublade (30), die sich in dem gekühlten Innenraum befindet und die aus dem gekühlten Innenraum ausziehbar und in diesen einschiebbar ist,
einer Führung (22), mittels derer die Schublade (30) beim Ausziehen und beim Einschieben geführt wird, wobei
die Führung (22) derart ausgebildet ist, dass diese in Auszugrichtung der Schublade (30) von hinten nach vorne ansteigt,
die Schublade (30) über einen Boden verfügt, der im eingeschobenen Zustand der Schublade (30) zu der Führung (22) im hinteren Bereich der Schublade (30) einen kleineren Abstand aufweist als im vorderen Bereich der Schublade (30),
eine Auflage vorgesehen ist, auf der die Schublade (30) im ausgezogenen Zustand aufliegt,
wobei ein Vorsprung (34) vorgesehen ist, der in der Führung (22) aufgenommen ist und der derart angeordnet ist, dass er relativ zu der Führung (22) bewegt wird, wenn die Schublade (30) ausgezogen oder eingeschoben wird,
wobei entweder die Führung (22) an der Schublade (30) angeordnet ist und der Vorsprung (34) ortsfest an einem Ablageboden (10) angeordnet ist, oder der Vorsprung (34) sich an der Schublade (30) befindet und die Führung (22) ortsfest an einem Ablageboden (10) angeordnet ist,
**dadurch gekennzeichnet, dass**
der Boden der Schublade (30) in deren eingeschobenen Zustand ausgehend von der Schubladenfront nach hinten ansteigt.

2. Kühl- und/oder Gefriergerät nach Anspruch 1, **dadurch gekennzeichnet, dass** die Führung (22) oder der Vorsprung (34) durch eine Steckverbindung an dem Ablageboden (10) befestigt ist.

3. Kühl- und/oder Gefriergerät nach einem der vorhergehenden Ansprüche, **dadurch gekennzeichnet, dass** der Ablageboden (10) die Auflage bildet oder dass die Auflage an dem Ablageboden (10) angeordnet ist und/oder dass die Führung (22) durch Formschluss an dem Innenbehälter gehalten wird, der den gekühlten Innenraum begrenzt.

4. Kühl- und/oder Gefriergerät nach einem der vorhergehenden Ansprüche, **dadurch gekennzeichnet, dass** die Führung (22) einen Anschlag (26) aufweist, der derart ausgebildet ist, dass er die Bewegung der Schublade (30) über den Anschlag (26) hinaus verhindert und/oder dass im vorderen Bereich des Auszugweges der Schublade (30) eine Rolle (R) angeordnet ist.

5. Kühl- und/oder Gefriergerät nach Anspruch 4, **dadurch gekennzeichnet, dass** die Führung (22) als Nut (22) ausgebildet ist und dass der Anschlag (26) durch das Nutende (26) gebildet wird.

6. Kühl- und/oder Gefriergerät nach einem der vorhergehenden Ansprüche, **dadurch gekennzeichnet, dass** die Führung (22) und/oder der Anschlag (26) derart ausgebildet ist, dass die Schublade (30) aus dem gekühlten Innenraum vollständig entnehmbar ist.

## Claims

1. Refrigeration and/or freezer device, comprising
a device body,
a refrigerated interior space which is located in the device body,
a drawer (30) which is located in the refrigerated interior space and which can be pulled out of the refrigerated interior space and can be inserted into said interior space,
a guide (22), by means of which the drawer (30) is guided while being pulled-out and inserted, wherein
the guide (22) is configured so that said guide rises from back to front in the pull-out direction of the drawer (30),
the drawer (30) has a base which, in the inserted state of the drawer (30), has a smaller distance to the guide (22) in the rear region of the drawer (30) than in the front region of the drawer (30),
a support is provided, on which the drawer (30) rests in the pulled-out state, wherein a protrusion (34) is provided, which is accommodated in the guide (22) and which is arranged so that it is moved relative to the guide (22) when the drawer (30) is pulled-out or inserted,
wherein either the guide (22) is arranged on the drawer (30) and the protrusion (34) is arranged stationary on a storage base (10), or the protrusion (34) is located on the drawer (30) and the guide (22) is arranged stationary on a storage base (10),
**characterized in that**
the base of the drawer (30), in the inserted state thereof, ascends starting from the drawer front to the rear.

2. Refrigeration and or freezer device according to claim 1, **characterized in that** the guide (22) or the protrusion (34) is fastened to the storage base (10) by the plug connection.

3. Refrigeration and/or freezer device according to one of the preceding claims, **characterized in that** the storage base (10) forms the support or that the support is arranged on the storage base (10), and/or **in that** the guide (22) is held on the interior container by a form-fit, which adjoins the refrigerated interior space.

4. Refrigeration and/or freezer device according to one of the preceding claims, **characterized in that** the guide (22) comprises a stop (26), which is configured so that it prevents the movement of the drawer (30) beyond the stop (26), and/or **in that** a roll (R) is arranged in the front region of the pull-out path of the drawer (30).

5. Refrigeration and/or freezer device according to claim 4, **characterized in that** the guide (22) is configured as a groove (22), and **in that** the stop (26) is formed by the groove end (26).

6. Refrigeration and/or freezer device according to one of the preceding claims, **characterized in that** guide (22) and/or the stop (26) are configured so that the drawer (30) is completely removable out of the refrigerated interior space.

## Revendications

1. Appareil de réfrigération et/ou de congélation avec
un corps d'appareil,
un espace intérieur réfrigéré, qui se trouve dans le corps d'appareil,
un tiroir (30), qui se trouve dans l'espace intérieur réfrigéré et qui peut être sorti hors de l'espace intérieur réfrigéré et peut être inséré par glissement dans celui-ci,
une coulisse (22), au moyen de laquelle le tiroir (30) est guidé lors de la sortie et de l'insertion par glissement, dans lequel
la coulisse (22) est réalisée de telle manière que celle-ci monte depuis l'arrière vers l'avant dans la direction de sortie du tiroir (30),
le tiroir (30) dispose d'un fond, qui présente, dans l'état inséré par glissement du tiroir (30) vers la coulisse (22), dans la zone arrière du tiroir (30), une distance plus petite que dans la zone avant du tiroir (30),
un support est prévu, sur lequel le tiroir (30) repose dans l'état sorti,
dans lequel une partie faisant saillie (34) est prévue, qui est logée dans la coulisse (22) et qui est disposée de telle manière qu'elle est déplacée par rapport à la coulisse (22) quand le tiroir (30) est sorti ou inséré par glissement, dans lequel soit la coulisse (22) est disposée au niveau du tiroir (30) et la partie faisant saillie (34) est disposée de manière stationnaire au niveau d'une tablette (10) soit la partie faisant saillie (34) se trouve au niveau du tiroir (30) et la coulisse (22) est disposée de manière stationnaire au niveau d'une tablette (10),
**caractérisé en ce**
**que** le fond du tiroir (30) monte, dans son état inséré par glissement, vers l'arrière en partant de l'avant de tiroir.

2. Appareil de réfrigération et/ou de congélation selon la revendication 1, **caractérisé en ce que** la coulisse (22) ou la partie faisant saillie (34) est fixée par un assemblage par enfichage au niveau de la tablette (10).

3. Appareil de réfrigération et/ou de congélation selon l'une quelconque des revendications précédentes, **caractérisé en ce que** la tablette (10) forme le support, ou que le support est disposé au niveau de la tablette (10), et/ou que la coulisse (22) est maintenue par complémentarité de forme au niveau du contenant intérieur, qui délimite l'espace intérieur réfrigéré.

4. Appareil de réfrigération et/ou de congélation selon l'une quelconque des revendications précédentes, **caractérisé en ce que** la coulisse (22) présente une butée (26), qui est réalisée de telle manière qu'elle empêche le déplacement du tiroir (30) au-delà de la butée (26), et/ou qu'une roulette (R) est disposée dans la zone avant de la voie de sortie du tiroir (30).

5. Appareil de réfrigération et/ou de congélation selon la revendication 4, **caractérisé en ce que** la coulisse (22) est réalisée sous la forme d'une rainure (22), et que la butée (26) est formée par l'extrémité de rainure (26).

6. Appareil de réfrigération et/ou de congélation selon l'une quelconque des revendications précédentes, **caractérisé en ce que** la coulisse (22) et/ou la butée (26) sont réalisées de telle manière que le tiroir (30) peut être retiré en totalité de l'espace intérieur réfrigéré.
